# EUROPÄISCHE PATENTANMELDUNG

(11) **EP 4 603 406 A1**
(43) Veröffentlichungstag der Anmeldung: **20.08.2025**
(21) Anmeldenummer: 24157981.2
(22) Anmeldetag: 15.02.2024
(51) Int. Cl.: B65D 1/24

(54) **FLASCHENKASTEN**

(71) Anmelder: Oberland M & V GmbH, 88410 Bad Wurzach (DE)
(72) Erfinder: Götz, Lisa, 88410 Bad Wurzach (DE); Götz, Kira, 88410 Bad Wurzach (DE)
(74) Vertreter: Simmons & Simmons LLP (Munich)

(57) **Zusammenfassung**

Gemäß der Erfindung wird ein Kasten 10 zur Aufnahme von darin aufzunehmenden Flaschen 40 mit einem vorgegebenen Nominaldurchmesser bereitgestellt, wobei der Kasten 10 angepasst ist, um Flaschen mit einem Nominaldurchmesser, der kleiner ist als der vorgegebene Nominaldurchmesser der aufzunehmenden Flaschen 40, nicht aufzunehmen. Der Kasten umfasst dabei einen Kastenrahmen 12, einen Kastenboden 6, und Gefachewände 18, wobei der Kastenrahmen 12 Seitenwände 14 des Kastens 10 bildet und die Gefachewände 18 im Innenraum zusammen mit den Seitenwänden 14 des Kastenrahmens 12 ein Gefache mit Flaschenaufnahmen 11 ausbilden, und wobei jede Flaschenaufnahme 11 zur Aufnahme einer einzelnen, von dem Kasten 10 aufzunehmenden Flasche 40 ausgebildet ist. Jeder Bereich des Kastenbodens 16, der zu einer Flaschenaufnahme 11 korrespondiert, weist eine darin mittig angeordnete, kreisrunde Öffnung 17 auf, deren Durchmesser D_{Öffnung} so ausgebildet ist, dass eine in der entsprechenden Flaschenaufnahme 11 aufzunehmende Flasche 40 in dieser Flaschenaufnahme 11 gehalten wird, und dass eine Flasche mit einem Nominaldurchmesser, der kleiner ist als der vorgegebene Nominaldurchmesser der aufzunehmenden Flaschen 40, durch die Öffnung 17 hindurchtritt und nicht von der Flaschenaufnahme 11 gehalten wird.

## Beschreibung

Die Erfindung betrifft einen Kasten zur Aufnahme von Flaschen, wobei der Kasten einen Kastenboden mit Flaschenaufnahmen aufweist, welche mittig angeordnete, kreisrunde Öffnungen aufweisen, sodass Flaschen, deren maximaler Durchmesser kleiner als ein vorgegebener Durchmesser ist, nicht von dem Kastenboden gehalten werden.

### Stand der Technik

Im Getränkehandel ist es üblich, in Flaschen abgefüllte Getränke in Gebinden, so zum Beispiel in Getränkekästen vorzuhalten und zu vertreiben. Die Flaschenkästen sind dabei üblicherweise aus einem Kunststoff hergestellt. Diese Kunststoff-Flaschenkästen sind herkömmlicherweise in einem Raster eingeteilt und in rechteckiger Form entsprechend dimensioniert, sodass sie zu logistischen Zwecken gut stapelbar und einem einheitlichen Rücklauf-Pfandsystem zuführbar sind. Derartige Rücklauf-Pfandsysteme sind bereits in vielen Ländern üblich, d. h. sobald ein Flaschenkasten mit leeren Flaschen wieder aufgefüllt ist, wird der Flaschenkasten mit den leeren Flaschen vom Kunden an den Verkäufer zurückgegeben und der Kunde erhält eine Rückerstattung in Höhe der vorausgezahlten Pfandsumme. Diese Art von Rücklauf-Pfandsystem gewährleistet eine nachhaltige Nutzung der Kästen und Flaschen, da diese entsprechend recycelt, d. h. gereinigt und wiederverwendet werden können.

Getränkehersteller vertreiben ihre Getränke oft in verschiedenen bekannten Flaschengrößen und -formaten, und diese werden wiederum in zum Beispiel nach Farbe und Design, Größe und/oder Gebindegröße, d. h. nach Anzahl der Flaschen, unterscheidbaren Flaschenkästen ausgegeben. Das hat jedoch auch zur Folge, dass es die richtigen Kästen mit Flaschen im passenden Format an den jeweiligen Getränkehersteller zurückgegeben werden müssen. Entsprechende Flaschenkästen enthalten zum Beispiel 6, 12, 18, 20 oder 24 Flaschen einer bestimmten Größe. Die Größe und Form der jeweiligen Flasche ist in der Regel hersteller- und getränkespezifisch ausgewählt, entspricht aber auch oft einer Norm oder einem bestimmten Standard. So zum Beispiel sind neutrale Mehrweg-Standardpoolflaschen für Bier und Biermixgetränke in Deutschland bereits seit längerer Zeit durch die VLB (Versuchs- und Lehranstalt für Brauerei) Berlin gelistet (u.a. als "VLB-genormt" bezeichnet) und vereinzelt auch durch DIN-Normen, so z. B. DIN 6198, DIN 6199 oder DIN 6192 festgelegt. Flaschenkästen unterliegen keiner derartigen Norm; markt- und transportbedingt haben sich jedoch Standardmaße für verschiedene Arten von Flaschenkästen eingebürgert. So zum Beispiel weist ein Bierkasten mit 20 x 0,5 Ltr. (Liter)-Flaschen üblicherweise eine Grundfläche von 400 mm x 300 mm und eine Höhe zwischen 260 mm und 300 mm auf, und ein Bierkasten mit 24 x 0,33 Ltr.-Flaschen üblicherweise eine Grundfläche von 400 mm x 270 mm und eine Höhe von ca. 270 mm auf, um möglichst platzverlustfrei auf Europaletten oder Brauereipaletten gestapelt transportierbar zu sein. Mineralwasserkästen weisen demgegenüber bei 12 x 0,75 Ltr.-Flaschen üblicherweise eine Grundfläche von 355 mm x 270 mm bei einer Höhe von 345 mm auf, bei 6 x 1,5 Ltr.-Flaschen üblicherweise eine Grundfläche von 300 mm x 200 mm bei derselben Höhe von 345 mm. Saftkästen zeigen bei 6 x 0,75 Ltr.-Flaschen oder 6 x 1 Ltr.-Flaschen eine identische Grundfläche von 300 mm x 200 mm.

Flaschenkästen haben in der Regel einen Boden, der beispielsweise durchgängig ist oder als ein dichtes Netzwerk aus Bodenstreben ausgebildet ist, auf dem die Flaschen stehen und so im Kasten gehalten werden. Das Netzwerk von Bodenstreben oder der durchgängige Boden hält jedoch nicht nur die eingesetzten Flaschen in dem Flaschenkasten, sondern stabilisiert zudem die Struktur des Kastens und ist somit ein wichtiger Bestandteil üblicher Kästen. Die Höhe des Kastens kann so bemessen sein, dass sie in etwa der Höhe der einzusetzenden Flaschen entspricht, d. h. die für diesen Flaschenkasten vorgesehenen Flaschen ragen nicht aus dem Kasten nach oben hervor, wenn die richtige Flasche im entsprechenden Kasten eingesetzt wird.

Ein für Bierkästen übliches Flaschenformat ist eine Flasche mit einem Volumen bzw. Fassungsvermögen von 0,33 Ltr. ("0,33 I"). Für Flaschen mit einem Fassungsvermögen von 0,33 Ltr. sind verschiedene Formate bekannt, die teilweise DIN-Normen unterliegen. Sogenannte Longneck-Flaschen weisen dabei üblicherweise einen Nominaldurchmesser von 60,4 mm mit einer herstellungsbedingten Toleranz von ±1.3 mm, also einen maximalen Außendurchmesser von 61,7 mm auf. Des Weiteren sind 0,33 Ltr.-Flaschen in den Ausführungen Euro-Flasche und Sud-Flasche bekannt, die üblicherweise einen Nominaldurchmesser von 61 mm mit einer herstellungsbedingten Toleranz von ±1.3 mm, also einen maximalen Außendurchmesser von 62,3 mm aufweisen. Ein weiteres, gängiges Flaschenformat ist eine Flasche mit einem Volumen bzw. Fassungsvermögen von 0,5 Ltr. Ein Beispiel dafür ist die sogenannte 0,5 Ltr.-NRW-Flasche nach DIN 6075. Nach dem VLB (Versuchs- und Lehranstalt für Brauerei in Berlin) Standard hat eine 0,5 Ltr.-NRW-Flasche eine Mündung von 26 mm, eine Höhe von 260 mm, sowie einem Nominaldurchmesser von 67,5 mm, mit einer herstellungsbedingten Toleranz von ±1.4 mm und entsprechend mit einen maximalen Außendurchmesser von 68,9 mm. Die NRW-Flasche ist als sog. VLB-genormte Standardflasche weit verbreitet. 1990 löste sie die Euro-Flasche ab und wird seither beispielsweise zum Abfüllen jeglicher Biersorten verwendet. Sie hat eine gedrungene Form mit Kronenkorken-Mündung und ist auch als Sudflasche bekannt. Die Flaschen sind robust und stabil, um den Druck von Kohlensäure und Gärung standzuhalten. Sie sind durch ihre Mehrwegfähigkeit zudem besonders langlebig und für die oben bereits angesprochenen Rücklauf-Pfandsysteme bevorzugt in Verwendung. Andere, ebenfalls bekannte Flaschenformate umfassen Flaschen mit einem Fassungsvermögen von beispielsweise 0,2 Ltr., 0,75 Ltr. oder 1,0 Ltr., mit entsprechenden Nominaldurchmessern kleiner als 67,5 mm bzw. größer als 67,5 mm. Ferner unterscheiden sich Flaschenformate auch durch die Art ihres Verschlusses. So gibt es Flaschen mit Drehverschluss oder Kronkorken, oder aber mit Bügelverschluss. Dies ist oft unabhängig von dem jeweiligen Fassungsvermögen.

Ein Problem, welches sich aus der Kombination verschiedener Flaschenformate und Kästen ergibt, ist darin zu finden, dass Verbraucher oft beabsichtigt oder unbeabsichtigt die falschen Flaschen in einem Flaschenkasten, also Kästen bestückt mit Flaschen mit unpassendem Format, zu einer Verkaufsstelle zurückbringen, um sie dort dem Pfandsystem zuzuführen. So passt zwar keine größere Flasche in einen der Vielzahl an Flaschenaufnahmeräumen des Kastens, auch als Flaschenaufnahme oder Flaschenfach bezeichnet, da die Flaschenfächer üblicherweise auf die aufzunehmende Flasche hin dimensioniert werden. Es kann jedoch beispielsweise eine viel kleinere Flasche in ein Flaschenfach eingesetzt werden, das eigentlich für eine größere Flasche vorgesehen ist. Ein weiteres Problem beim Einsetzen von unpassenden Flaschen ist, dass derartige falsche Flaschen manchmal zu hoch sind, d. h. über eine Höhe des Flaschenkastens hinausragen, wie es unter anderem bei Longneck-Flaschen oder Bügelflaschen/Lochmundflaschen der Fall sein kann. In diesem Fall lassen sich die falsch bestückten Kästen beispielsweise nicht stapeln, ohne dass es zu Stapelproblemen oder sogar zum Bruch einer zu hohen Flasche kommt.

Aus DE 10 2011 106 254 A1 oder aus EP 2 674 366 A1 sind Flaschenkästen mit Kastenrahmen, Gefachewand, Pinolen und einem Boden bekannt, welche Flaschen mit vorgegebenen Abmessungen aufnehmen können. Der Kastenrahmen gibt dabei die Außenabmessungen des Flaschenkastens vor. Im Innenraum werden durch die Wände und Pinolen Flaschenaufnahmen ausgebildet, wodurch in dem Kasten aufgenommene Flaschen voneinander beabstandet sind. Wenn der Kasten beispielsweise für 0,5 Ltr. - Flaschen ausgelegt ist, finden dimensionsbedingt dennoch z.B. umfangskleinere 0,33 Ltr.-Flaschen Platz in diesen Flaschenfächern. Wenn der auf diese Weise falsch befüllte Kasten dem Getränkehersteller zurückgeführt wird, erhält dieser mit dem zurückgeführten mit Pfand bereits abgelösten Flaschenkasten für ihn üblicherweise unbrauchbare Flaschen, die entweder entsorgt werden müssen, was dem Nachhaltigkeitsgedanken entgegensteht, oder an den passenden Getränkehersteller überführt werden müssen, was mit unnötigen und unerwünschten Aufwand und Kosten verbunden ist.

Es besteht daher ein hoher Bedarf, die oben genannten Probleme im Zusammenhang mit der Rückführung der korrekten Flaschen an den Getränkehersteller zu lösen.

### Zusammenfassung der Erfindung

Die vorliegende Erfindung löst dieses Problem mit einem Flaschenkasten gemäß Anspruch 1. Genauer gesagt wird hiermit ein Kasten zur Aufnahme von darin aufzunehmenden Flaschen mit einem vorgegebenen Nominaldurchmesser vorgeschlagen, wobei der Kasten angepasst ist, Flaschen mit einem Nominaldurchmesser, der kleiner ist als der vorgegebene Nominaldurchmesser der aufzunehmenden Flaschen, nicht aufzunehmen. Der erfindungsgemäße Kasten umfasst einen Kastenrahmen und einen Kastenboden, wobei der Kastenrahmen die Seitenwände des Kastens bildet. Ferner sind Gefachewände vorgesehen, welche im Innenraum zusammen mit den Seitenwänden Gefachewände ein Gefache mit Flaschenaufnahmen in einem Raster aus im rechteckigen Feldern gebildet ist, wobei jede Flaschenaufnahme zur Aufnahme einer einzelnen, für den Kasten passenden Flasche mit einem maximalen Durchmesser ausgebildet sind. Ferner weist jeder Bereich des Kastenbodens, der mit einer Flaschenaufnahme korrespondiert, eine mittig angeordnete, kreisrunde Öffnung auf, deren Durchmesser D_{Öffnung} so ausgebildet ist, dass eine in der entsprechenden Flaschenaufnahme aufzunehmende Flasche in dieser Flaschenaufnahme gehalten wird und eine Flasche mit einem Nominaldurchmesser, der kleiner ist als der vorgegebene Nominaldurchmesser der aufzunehmenden Flaschen, durch die Öffnung hindurchtritt und nicht von der Flaschenaufnahme gehalten wird. In anderen Worten ist die Öffnung so ausgelegt, dass die Flaschen, die nicht die aufzunehmenden Flaschen sind, durch die Öffnung hindurch passen, sofern ihr Nominaldurchmesser kleiner ist als der Nominaldurchmesser der aufzunehmenden Flaschen, also deren maximaler Außendurchmesser kleiner als der Durchmesser der Öffnung ist.

"Mittig angeordnet" bedeutet in diesem Zusammenhang, dass jede kreisförmige Öffnung in Relation zu dem rechteckigen Gefache mit der Vielzahl von Flaschenaufnahmen in der entsprechenden Flaschenaufnahme in etwa einen zentralen Innenkreis beschreiben, dessen Kreisachse auf der Mittelachse der Flaschenaufnahme liegt.

In einer Ausführungsform liegt der Durchmesser D_{Öffnung} im Bereich 90 % D_{Flasche_max} < D_{Öffnung} < 95 % D_{Flasche_max}. Der Durchmesser D_{Öffnung} der Öffnung erfüllt also die Gleichung 0,9 x D_{Flasche_max} < D_{Öffnung} < 0,95 x D_{Flasche_max}. In einer weiter bevorzugten Ausführungsform liegt der Nominaldurchmesser der aufzunehmenden Flasche bei 67,5 mm und deren maximaler Durchmesser D_{Flasche_max} aufgrund einer Fertigungstoleranz von +/- 1,4 mm bei 68,9 mm. Dies entspricht den entsprechenden Maßen einer 0,5 Ltr. NRW-Flasche.

Die in dieser Beschreibung angegebenen Maße sind dabei jeweils so zu verstehen, dass übliche Toleranzen mit umfasst sind. Bei den auf die Abmessungen des Kastens bezogenen Angaben gelten insbesondere Abweichungen vom Sollmaß im Bereich von +0,5 % und -1,0 % als innerhalb der zulässigen Toleranz. Bei auf eine 0,5 Ltr. Flasche bezogenen Maßangaben gelten für den Durchmesser insbesondere fertigungsbedingte Abweichungen von bis zu +/- 1,4 mm und bei der Höhe von +/- 1,7 mm als innerhalb der zulässigen Toleranz. Bei verschiedenen Flaschentypen können sich die Toleranzen unterscheiden, wie aus den unten aufgeführten Beispielen ersichtlich ist.

Beispielhaft hat etwa eine 0,5 Ltr.-NRW-Flasche einen Nominaldurchmesser von 67,5 mm. Bei einer fertigungsbedingten Toleranz von +/- 1,4 mm im Durchmesser ergibt sich ein Maximaldurchmesser oder maximaler Außendurchmesser von 68,9 mm und ein Minimaldurchmesser oder minimaler Außendurchmesser von 66,1 mm.

Gemäß einer Ausführungsform des erfindungsgemäßen Kastens bilden die Flaschenaufnahmen ein Raster von 4 x 5 Felder. Daher weist der vorgeschlagene Kasten dann entsprechend genau 20 Flaschenaufnahmen auf. Die Felder können aber auch in einem Raster angeordnet sein, welches 3 x 6 oder 4 x 6 Felder aufweist. Demnach weist der dann vorgeschlagene Kasten entsprechend genau 18 bzw. 24 Flaschenaufnahmen auf. Es sind hier jedoch alle gängigen Flaschenkastenraster denkbar.

Der maximale Außendurchmesser D_{Flasche_max} der durch den erfindungsgemäßen Kasten aufzunehmenden Flasche berechnet sich durch den jeweiligen Nominaldurchmesser zuzüglich der oberen fertigungsbedingten Toleranz. So kann gemäß einer Ausführungsform des erfindungsgemäßen Kastens der maximale Außendurchmesser D_{Flasche_max} der durch den erfindungsgemäßen Kasten aufzunehmenden Flasche zum Beispiel 67,5 mm Nominaldurchmesser zuzüglich der Toleranz von 1,4 mm, also 68,9 mm, betragen. Bei den Flaschen mit einem Nominaldurchmesser von 67,5 mm handelt es sich bevorzugt um 0,5 Ltr.-NRW-Flaschen, welche jeweils einen maximalen Außendurchmesser von 68,9 mm aufweisen. Die Höhe dieser Flaschen beträgt 260 mm mit einer Toleranz von +/- 1,7 mm. Der Nominaldurchmesser beträgt dabei jeweils 67,5 mm, mit, wie oben beschrieben, einer Toleranz von +/- 1,4 mm. Um Flaschen mit einem Nominaldurchmesser von 67,5 mm aufnehmen zu können, kann jede Flaschenaufnahme des erfindungsgemäßen Kastens eine Fachweite im Bereich von 67,5 mm bis 70 mm, besonders bevorzugt im Bereich von 68 mm bis 69 mm, so zum Beispiel 68,9 mm aufweisen.

Weitere mögliche Flaschen, die in die Fächer eines erfindungsgemäßen Kastens aufgenommen werden können, werden im Folgenden beschrieben.

Sogenannte 0,5 Ltr.-Steinie-Flaschen haben einen N von 78,0 mm mit einer Toleranz von +/- 1,5 mm, sowie eine Höhe von 199 mm mit einer Toleranz von +/- 1,4 mm.

Sogenannte 0,5 Ltr.-Longneck-Flaschen haben einen Nominaldurchmesser von 68,5 mm mit einer Toleranz von +/- 1,4 mm, sowie eine Höhe von 270 mm mit einer Toleranz von +/- 1,7 mm.

Sogenannte 0,5 Ltr.-Lochmund-Flaschen haben einen Nominaldurchmesser von 69,6 mm mit einer Toleranz von +/- 1,4 mm, sowie eine Höhe von 255 mm mit einer Toleranz von +/- 1,7 mm.

Sogenannte 0,5 Ltr.-Euro-Flaschen haben einen Nominaldurchmesser von 70,5 mm mit einer Toleranz von +/- 1,4 mm, sowie eine Höhe von 228 mm mit einer Toleranz von +/- 1,6 mm.

Die in dieser Offenbarung beispielhaft für eine 0,5 Ltr.-NRW-Flasche beschriebenen Maße eines Kastens sind jeweils dem Flaschentyp angepasst. So beträgt zum Beispiel bei einer 0,5 Ltr.-Euro-Flaschen eine Fachweite zum Beispiel 70,5 mm bis 72,5 mm, bevorzugt 71,9 mm, usw. Jede Flaschenaufnahme kann dabei so ausgebildet sein, dass eine Flasche mit einem größeren Nominaldurchmesser als der Nominaldurchmesser der aufzunehmenden Flasche nicht in die Flaschenaufnahme eingesetzt werden kann, da diese dafür zu klein ist.

Der erfindungsgemäße Kasten ermöglicht die Aufnahme von einzelnen Flaschen. Beim Einsetzen einer Flasche in die entsprechende Flaschenaufnahme dringt ein Flaschenboden, welcher fertigungsbedingt durch seine üblicherweise unten zusammenlaufende Form in der Regel einen Außendurchmesser hat, der geringer ist als der maximale Außendurchmesser der Flasche, bis zu einer gewissen Tiefe in die Öffnung im Kastenboden ein, wobei die Eindringtiefe im besten Fall maximal einer Dicke des Kastenbodens entsprechen sollte.

Gemäß einer weiteren Ausführungsform des erfindungsgemäßen Kastens weist der Kasten eine Länge von 400 mm bei einer Breite von 300 mm auf. Eine Höhe des Kastenrahmens liegt dabei zwischen 260 mm und 300 mm, so zum Beispiel 270 mm. Gemäß einer Ausführungsform des erfindungsgemäßen Kastens liegt die maximale Höhe einer Gefachewand vom Kastenboden ausgehend im Bereich von 140 mm bis 150 mm, wobei eine Höhe von 146 mm besonders bevorzugt wird. Gemäß einer Ausführungsform des erfindungsgemäßen Kastens liegt die minimale Höhe einer Gefachewand vom Kastenboden ausgehend im Bereich von 125 mm bis 135 mm, wobei eine Höhe von 131 mm besonders bevorzugt wird. Dabei wird die Höhe der Gefachewände bevorzugt in Relation zu der Höhe der im Kasten aufzunehmenden Flaschen gewählt, welche beispielsweise bei 260 mm liegt.

Gemäß einer weiteren Ausführungsform des erfindungsgemäßen Kastens ist am Boden einer Flaschenaufnahme im Bereich der Öffnung mindestens ein Vorsprung zum Fixieren eines Flaschenbodens angeordnet, wobei der Vorsprung in die Öffnung hineinragt und einstückig mit dem Boden verbunden sein kann. Ferner kann der Vorsprung an der Öffnung diese umlaufend vorgesehen sein, d. h. der Vorsprung kann eine nach innen ragende, umlaufende Auskragung sein. Der Vorsprung ist ausgelegt, den Boden einer Flasche beim Eintauchen in die Öffnung einzufangen und zu klemmen und nimmt daher die Funktion einer sog. Klemmnase an. Dies trägt zur Lagestabilität der Flasche im Kasten bei, und ein Wackeln der Flasche in der Flaschenaufnahme kann reduziert bzw. vermieden werden. Zudem dient der Vorsprung zur Zentrierung der Flasche in der Flaschenaufnahme, so dass die Flasche besser durch eine Greifeinrichtung ergriffen werden kann.

Gemäß einer weiteren Ausführungsform des erfindungsgemäßen Kastens hat der Kastenrahmen eine erste Seite und eine zweite Seite. Die parallel zu den Seitenwänden der ersten Seite verlaufenden Gefachewände schneiden die parallel zu den Seitenwänden der zweiten Seite verlaufenden Gefachewände in regelmäßigen Abständen an Schnittpunkten. Eine Höhe der Gefachewände ist jeweils an einem Schnittpunkt maximal, nimmt also eine für die Gefachewand zur ausreichend stabilen Aufnahme der zu haltenden Flaschen maximal notwendige Höhe ein. An der Hälfte des Abstands zwischen zwei Schnittpunkten und in einem Bereich, in dem die Gefachewände zwischen einem Schnittpunkt und einer Seitenwand verläuft, ist die Gefachewand minimal, nimmt also eine an dieser Stelle für die Gefachewand zur ausreichend stabilen Aufnahme der zu haltenden Flaschen minimal notwendige Höhe ein. Im Wesentlichen beschreibt das Höhenprofil der Gefachewände also eine Zick-Zack-Form. In einer Ausführungsform ist in einem Bereich, in dem die Gefachewände zwischen einem Schnittpunkt und einer Seitenwand verlaufen, die Höhe der Gefachewände ab der Hälfte des Abstands zwischen dem Schnittpunkt und der Seitenwand minimal und bleibt auf einer im Wesentlichen konstanten Höhe. "Im Wesentlichen konstant" bedeutet, dass ein leichter Anstieg der Höhe vorhanden sein kann, zum Beispiel im Bereich zwischen 0° und 5°.

In einer Ausführungsform kann die erste Seite eine lange Seite sein und die zweite Seite eine kurze Seite, sodass der Kasten eine im Wesentlichen rechteckige, aber nichtquadratische Form hat. In einer weiteren Ausführungsform ist der Kasten ein quadratischer Kasten, z. B. ein sogenannter 30er-Kasten, beispielsweise mit den Außenmaßen 400 mm x 400 mm.

Gemäß einer weiteren Ausführungsform des erfindungsgemäßen Kastens sind in den Seitenwänden Öffnungen vorgesehen, so dass ein Betrachter von außen den Inhalt des Kastens sehen kann und den verbleibenden Steg als Griff verwenden kann. Die Öffnungen in den Seitenwänden können also je nach Größe und Anordnung als Fenster und/oder als Griff dienen. Bevorzugt weist der Kasten jeweils an den zweiten Seiten und an den ersten Seiten Fensteröffnungen auf. Optional weisen dabei Enden der Gefachewände, die sich zu den Öffnungen hin erstrecken, also in diesen enden würden, einen Steg auf, enden also in einem Steg, der entsprechend als Ersatz der an dieser Stelle fehlenden Seitenwand dient.

Gemäß einer weiteren Ausführungsform des erfindungsgemäßen Kastens weisen die Gefachewände Stabilisierungsvorsprünge, insbesondere abgerundete Stabilisierungsvorsprünge, auf, welche in die Flaschenaufnahme hervorstehen und dazu ausgelegt sind, eine in der Flaschenaufnahme befindliche Flasche zu stabilisieren und zu zentrieren. Die Stabilisierungsvorsprünge lassen die Flaschen aufrecht im Kasten stehen, so dass zum Beispiel ein Greifer einer Füllanlage die Flaschen von oben gut greifen kann. Die optionalen Abrundungen dienen unter anderem dazu, dass evtl. feuchte Etiketten der Flaschen beim Einsetzen oder Herausnehmen der Flaschen in bzw. aus dem Kasten nicht unerwünschter Weise von der Flasche abgekratzt bzw. abgezogen werden.

Gemäß einer weiteren Ausführungsform des erfindungsgemäßen Kastens weist der Boden Aussparungen auf, die vorzugsweise im Bereich der Schnittpunkte der Gefachewände angeordnet sind, und die weiter vorzugsweise im Wesentlichen eine Rautenform haben, wobei die im Wesentlichen rautenförmigen Aussparungen von einem Kasteninnenraum nach außen vorstehende Stabilisierungsstege aufweisen. Gemäß einer weiteren Ausführungsform des erfindungsgemäßen Kastens weist der Boden Aussparungen auf, die vorzugsweise in den Ecken der Bereiche des Kastenbodens angeordnet sind, die mit den an die Seitenwände angrenzenden Flaschenaufnahmen korrespondieren, und die weiter vorzugsweise eine im Wesentlichen dreieckige Form haben. Die Aussparungen dienen im Wesentlichen einer Gewichtsreduktion des Kastens. Gemäß einer weiteren Ausführungsform des erfindungsgemäßen Kastens weist der Boden an seiner Unterseite tangential zu den Öffnungen verlaufende Verstärkungsrippen auf. Diese Verstärkungsrippen verleihen dem erfindungsgemäßen Kasten in vorteilhafter Weise zusätzliche Stabilität.

Gemäß einer weiteren Ausführungsform des erfindungsgemäßen Kastens weisen die Gefachewände Fenster bzw. Durchgangsöffnungen auf, die die einzelnen Flaschenaufnahmen miteinander verbinden und beispielsweise ein leichteres Einsetzen der einzusetzenden Flaschen ermöglichen. Außerdem dienen diese Fenster zudem der Gewichtsreduktion. Bevorzugt sind diese Fenster im Bereich der oben beschrieben Schnittpunkte der Gefachewände angeordnet.

Gemäß einer weiteren Ausführungsform des erfindungsgemäßen Kastens weist ein oberer Rand der Seitenwände Aussparungen aufweist. Ferner weist der Kasten am Boden einen sogenannten Stapelfuß auf, der sich von dem Kastenboden nach außen vorstehenden weg von dem Innenraum des Kastens erstreckt, wobei die Aussparungen in dem oberen Rand der Seitenwände mit einer Kontur des Stapelfußes korrespondieren, sodass zwei Kästen aufeinander gestapelt werden können. Diese der Kontur des Stapelfußes nachgehenden Aussparungen sind beispielsweise nur in den oberen Rändern der längsverlaufenden Seitenwänden notwendig.

Gemäß einer weiteren Ausführungsform des erfindungsgemäßen Kastens ist der Kasten einstückig als Spritzgussteil ausgestaltet. Somit bestehen die Rippen bevorzugt aus demselben Material wie die restlichen Teile des Kastens. As Material des Kastens kann ein Kunststoff sein, wobei der Kunststoff Polyethylen hoher Dichte (HDPE) und/oder Polypropylen (PP) sein kann.

Durch den erfindungsgemäßen Kasten wird eine Aufnahme von einzelnen Flaschen vorgegebener Größe, zum Beispiel 0,5 Ltr.-NRW-Flaschen mit jeweils einem Nominaldurchmesser von 67,5 mm bzw. einem maximalen Durchmesser von 68,9 mm, ermöglicht. Hierdurch wird eine zuverlässige Rückführung der richtigen Flaschen und Kästen an den richtigen Hersteller in einem einheitlichen Rücklauf-Pfandsystem sichergestellt.

Wie hier und auch in den beigefügten Ansprüchen eventuell verwendet können die Singularformen "ein"/"eine"/"einer" und "der"/"die"/"das" auch deren Plural umfassen, sofern der Kontext nicht eindeutig etwas anderes vorgibt. In ähnlicher Weise sind die Wörter "umfassen", "enthalten" und "aufweisen" sowohl als "ausschließlich" als auch "nicht ausschließlich" zu verstehen, also im Sinne von "einschließlich, aber nicht beschränkt auf...". Die Begriffe "mehrere", "Vielfaches" oder "Vielzahl" beziehen sich üblicherweise auf zwei oder mehr, d.h. 2 oder >2, einschließlich weiterer ganzzahliger Vielfacher von 1, wobei sich die Begriffe "einzeln" oder "allein" auf eins (1) beziehen, also "=1". Ferner ist der Ausdruck "mindestens eins" oder "wenigstens eins" als eins oder mehrere, d.h. 1 oder >1, ebenfalls mit ganzzahligen Vielfachen, zu verstehen. Außerdem sollen sich die Wörter "hierin", "oben", "vorher" und "unten" oder "nachfolgend" und Wörter mit ähnlicher Bedeutung, wenn sie in dieser Beschreibung verwendet werden, auf diese Beschreibung insgesamt und nicht auf bestimmte Teile der Beschreibung beziehen. Darüber hinaus ist mit dem Begriffen "ungefähr", "in etwa" oder "ca." eine Menge gemeint, die annäherungsweise oder fast gleich zu dem darauffolgenden Wert ist, mit einer maximalen Abweichung von ~1% bis 5%. Diese Begriffe werden verwendet, um eine gleichwertige Menge in der Umgebung des genannten Werts zu bezeichnen.

Darüber hinaus werden bestimmte Begriffe aus Gründen der Zweckmäßigkeit verwendet und sind nicht dazu gedacht, die Erfindung einzuschränken. Beispielsweise können sich die Begriffe "rechts", "links", "rauf", "runter", "unten" und "oben" dabei auf entsprechende Richtungen oder Positionen in den verwendeten Figuren oder deren Beschreibungen beziehen. Die hierin verwendete Terminologie umfasst dabei sowohl die explizit genannten Begriffe als auch deren Ableitungen und Begriffe mit ähnlicher Bedeutung. Auch räumlich relative Begriffe wie "darunter", "darüber", "über", "unter", "proximal", "distal" und dergleichen können verwendet werden, um die Beziehung eines Elements oder einer Komponente zu einem anderen Element oder zu einer anderen Komponente zu beschreiben. Derartige räumlich relative Begriffe können zusätzlich zu der in den Abbildungen gezeigten Position und Ausrichtung verschiedene andere Positionen und Ausrichtungen der in Gebrauch oder Betrieb befindlichen Elemente oder Komponenten umfassen. Wenn beispielsweise eine Vorrichtung in den Figuren umgedreht betrachtet wird, würden Elemente, die als "unter" oder "unterhalb" anderer Elemente oder Komponenten beschrieben werden, dann "über" oder "oberhalb" dieser anderen Elemente oder Komponenten positioniert sein. Die Vorrichtungen können auch anders im Raum orientiert sein, so zum Beispiel um 90° gedreht oder auch anders orientiert sein, und die hierin verwendeten räumlich relativen Begriffe sind entsprechend zu interpretieren.

Die Beschreibung spezifischer Ausführungsformen in dieser Schrift soll nicht als erschöpfend angesehen werden, oder die hierin gegebene Offenbarung soll nicht auf die genaue offenbarte Form beschränkt werden. Während hierin beschriebene spezifische Ausführungsformen und Beispiele für die Offenbarung zur Veranschaulichung dienen, sind verschiedene äquivalente Modifikationen innerhalb des Schutzumfangs der Offenbarung möglich, wie es von einem Fachmann auf dem vorliegenden technischen Gebiet erkennbar ist. Spezielle technische Elemente von beschriebenen Ausführungsformen können für technische Elemente in anderen Ausführungsformen kombiniert oder durch diese ersetzt werden. In den Zeichnungen bezeichnen gleiche Bezugszeichen gleiche Elemente, um Wiederholungen zu vermeiden, und Teile, die der Fachmann ohne spezielles Wissen umsetzen kann, können aus Gründen der Übersichtlichkeit weggelassen werden. Enthält eine Figur Bezugszeichen zur Verdeutlichung, die in dem dieser Figur zugeordneten Teil der Beschreibung nicht erläutert werden, so wird auf vorhergehende oder nachfolgende Beschreibungsabschnitte verwiesen. Während Vorteile, die bestimmten Ausführungsformen der Offenbarung zugeordnet sind, im Zusammenhang mit diesen Ausführungsformen beschrieben werden, können andere Ausführungsformen ebenfalls diese Vorteile aufweisen.

Die nachfolgend beschriebenen Ausführungsformen sollen verschiedene mögliche Modifikationen der vorliegenden Erfindung veranschaulichen. Als solche sind alle spezifischen technischen Details, wie sie nachfolgend ebenfalls diskutiert werden, nicht als Beschränkungen des Umfangs der vorliegenden Erfindung auszulegen. Beschreibungen von "Ausführungsform(en)", die nicht unter den Geltungsbereich der beigefügten Ansprüche fallen, stellen lediglich mögliche beispielhafte Ausführungen dar und sind daher nicht als Teil der vorliegenden Erfindung anzusehen. Für den Fachmann ist es offensichtlich, dass verschiedene Abwandlungen und Änderungen vorgenommen werden können, ohne von dem Schutzbereich der vorliegenden Anmeldung abzuweichen, wie er durch die angehängten Ansprüche festgelegt ist. Weitere Aspekte und Vorteile der vorliegenden Erfindung ergeben sich aus der folgenden Beschreibung der bevorzugten, in den Figuren dargestellten Ausführungsformen.

### Kurze Beschreibung der Figuren

Ausführungsformen der Erfindung sind in den Zeichnungen dargestellt und in der nachfolgenden Beschreibung näher erläutert. Es zeigen:
- Figur 1: eine perspektivische Darstellung des Kastens gemäß einer Ausführungsform von schräg oben;
- Figur 2: eine Seitenansicht der ersten Seite des in Figur 1 gezeigten Kastens;
- Figur 3: eine Seitenansicht der zweiten Seite des in Figur 1 gezeigten Kastens;
- Figur 4: eine Draufsicht auf den in Figur 1 gezeigten Kasten von unten, d. h. eine Unteransicht;
- Figur 5: eine Draufsicht auf den in Figur 1 gezeigten Kasten von oben, d. h. eine Oberansicht;
- Figur 6: eine teilgeschnittene Ansicht des in Figur 1 gezeigten Kastens;
- Figur 7: eine Schnittansicht des in Figur 1 gezeigten Kastens entlang des Schnitts G-G von Figur 6;
- Figur 8: eine Schnittansicht des in Figur 1 gezeigten Kastens entlang des Schnitts D-D von Figur 6;
- Figur 9: eine Schnittansicht des in Figur 1 gezeigten Kastens entlang des Schnitts E-E von Figur 6;
- Figur 10: eine Detailansicht eines unteren Teils einer 0,5Ltr. -NRW-Flasche; und
- Figur 11: eine Detailansicht des in Figur 1 gezeigten Kastens in einer perspektivischen Ansicht von unten.

### Ausführungsformen der Erfindung

In der nachfolgenden Beschreibung der Ausführungsformen der Erfindung werden gleiche Elemente mit gleichen Bezugszeichen bezeichnet, wobei auf eine wiederholte Beschreibung dieser Elemente in Einzelfällen verzichtet wird. Die Figuren stellen den Gegenstand der Erfindung nur schematisch dar.

Figur 1 zeigt einen erfindungsgemäßen Kasten 10 zur Aufnahme von Flaschen in einer perspektivischen Ansicht von schräg oben. Der Kasten 10 weist einen Rahmen 12 mit Seitenwänden 14 und einen Kastenboden 16 auf. Der Kastenboden 16 ist dabei in einer bevorzugten Ausführungsform so ausgestaltet, dass er eine hohe Stabilität bei gleichzeitig geringem Gewicht hat. Zu sehen sind in Figur 1 ferner Gefachewände 18, die parallel bzw. senkrecht zu den Seitenwänden 14 des Kastens 10 angeordnet sind und diese verbinden, sodass im Innenraum durch die Seitenwände 14 des Kastenrahmens 12 und durch die diese verbindenden Gefachewände 18 ein Gefache mit Flaschenaufnahmen 11 in einem Raster aus im Wesentlichen rechteckigen Feldern gebildet ist. Jede Flaschenaufnahme 11 ist zur Aufnahme einer einzelnen Flasche 40, in Figur 10 dargestellt, mit einem maximalen Außendurchmesser D_{Flasche_max} von beispielsweise 68,9 mm ausgebildet. Jeder Bereich des Kastenbodens 16, der mit einem Feld des Rasters und mit einer Flaschenaufnahme 11 korrespondiert, weist eine mittig angeordnete, kreisrunde Öffnung 17 auf, deren Durchmesser D_{Öffnung} grundsätzlich im Bereich von 90% D_{Flasche_max} < D_{Öffnung} < 95% D_{Flasche_max}. liegt. Der Kasten 10 zeigt ferner eine kurze und eine lange Seite und weist in einer Ausführungsform Außenabmessungen der Grundfläche von 300 mm x 400 mm auf. Die Seitenwände 14 des Kastenrahmens 12 sowie die Gefachewände 18 bilden das Gefache so aus, dass dieses in der dargestellten Ausführungsform genau 20 Flaschenaufnahmen 11 in einem Raster 4 x 5 aufweist. In anderen Ausführungsformen können auch weniger Flaschenaufnahmen 11, zum Beispiel 18 Stück, oder mehr Flaschenaufnahmen 11, zum Beispiel 24 Stück, vorgesehen sein. Figur 2 und Figur 3 zeigen jeweils eine Seitenansicht der langen bzw. kurzen Seite des Kastens 10. Wie insbesondere in Figur 3 zu sehen ist können die Gefachewände 18 Fenster bzw. Durchgangsöffnungen 20 aufweisen. Dies hat unter anderem eine wertvolle Material- und Gewichtsersparnis zur Folge. Wenn die Gefachewände 18 ferner die in Figuren 1 bis 3 gezeigte Zick-Zack-Form (in Seitenansicht) aufweisen, kann dies ebenfalls zu einer Material- und Gewichtsersparnis bei gleichzeitig gewährleisteter Stabilität führen. Wie den Figuren zu entnehmen ist, ist die Höhe der Gefachewände 18 in etwa halb so groß wie die Höhe der Seitenwände 14, wobei sie entsprechend der Zick-Zack-Form zwischen einer minimalen und einer maximalen Höhe schwanken. Die parallel zu den Seitenwänden 14 der langen Seite verlaufenden Gefachewände 18 schneiden oder kreuzen die parallel zu den Seitenwänden 14 der kurzen Seite verlaufenden Gefachewände 18 in regelmäßigen Abständen, da alle Flaschenaufnahmen 11 der vorliegenden dargestellten Ausführungsform gleich groß sind. An diesen Schnittpunkten 21 erreichen die Gefachewände 18 gemäß der Zick-Zack-Form jeweils deren maximale Höhe. Die Höhe der Gefachewände 18 fällt dann bis zur Hälfte des Abstands zwischen zwei Schnittpunkten 21 gleichmäßig ab, und dann steigt die Höhe wieder bis zu der maximalen Höhe an, wodurch die Stabilität sowie die Flaschenaufnahme verbessert. Dort, wo die Gefachewände 18 zwischen einem Schnittpunkten 21 und einer Seitenwand 14 verlaufen, fällt die Höhe der Gefachewände 18 bis etwa zur Hälfte des Abstands zwischen dem Schnittpunkt 21 und der Seitenwand 14 gleichmäßig ab und bleibt dann Richtung Seitenwand 14 hin auf im Wesentlichen konstanter Höhe, um schließlich in einem Stabilisierungssteg 22 zu enden. In den Seitenwänden 14 sind jeweils Öffnungen 28, 30 vorgesehen, welche als Grifföffnung 28 oder als Fensteröffnung 30 dienen. Wie in Figuren 1-3, 8 und 9 gezeigt sind die Grifföffnungen 28 in den Seitenwänden 14 der kurzen Seite des Kastens 10 angeordnet und Fensteröffnungen 30 sind in den Seitenwänden 14 der langen Seite des Kastens 10 angeordnet. Grundsätzlich haben die Gefachewände 18 eine geringe Dicke, die jedoch ausreichend ist, um Stabilität und Langlebigkeit zu gewährleisten. Wenn die Seitenwände 14 die Grifföffnungen 28 bzw. Fensteröffnungen 30 aufweisen, können die sich auf diese hin erstreckenden "blanken" Enden der Gefachewände 18 zur Stabilisierung und zum Schutz den Steg 22 aufweisen.

In Figur 2 ist außerdem gut erkennbar, dass die Gefachewände 18 Stabilisierungsvorsprünge 26, insbesondere abgerundete Stabilisierungsvorsprünge 26, aufweisen, welche in die jeweilige Flaschenaufnahme 11 hineinragen und dazu ausgelegt sind, eine in der Flaschenaufnahme 11 einzusetzende Flasche 40 zu stabilisieren und zu zentrieren. Die Stabilisierungsvorsprünge 26 lassen die eingesetzten Flaschen 40 aufrecht im Kasten 10 stehen, so dass zum Beispiel eine Füllanlage die Flaschen 40 von oben gut greifen kann. Die Abrundungen der Stabilisierungsvorsprünge 26 dienen dazu, dass evtl. feuchte Etiketten der Flaschen beim Einsetzen oder Entnehmen der Flaschen 40 in bzw. aus dem Kasten 10 nicht abgeschabt oder abgekratzt werden.

Figur 4 zeigt eine Unteransicht des Kastens und Figur 5 eine Draufsicht auf den Kasten von oben. Figur 6 ist eine teilgeschnittene Ansicht von oben. Deutlich zu erkennen sind darin Aussparungen 19 im Boden 16, die regelmäßig über den Boden 16 verteilt sein können und weiter zur Gewichtsreduktion beitragen können. Vorzugsweise sind sie in den Ecken der Bereiche des Kastenbodens 16 angeordnet, die mit den an die Seitenwände 14 angrenzenden Flaschenaufnahmen 11 korrespondieren. Vorzugsweise haben die Aussparungen 19 eine im Wesentlichen dreieckige Form.

Weitere, im Vergleich zu den dreieckigen Aussparungen 19 größere Aussparungen 28 im Boden 16 können bevorzugt im Bereich der Schnittpunkte 21 der Gefachewände 18 angeordnet sein. In einer Ausführungsform haben diese Aussparungen 28 in der Draufsicht im Wesentlichen eine Rautenform.

Die verbleibenden Teile des Bodens 16 umfassen die Öffnungen 17 auf kreisförmige Art und Weise. Eine Abflachung einer Seite des Kreises muss vermieden werden, um das Hindurchfallen einer Flasche mit kleinerem Durchmesser zu gewährleisten. Außerdem ist hier eine durchgehende Kreisform von Vorteil, um erhöhte Stabilität zu gewährleisten. Die Kreise sollten entsprechend keine Unterbrechungen zeigen, da ansonsten ein seitlicher Aufprall durch einen anderen Kasten (bspw. auf einem Laufband etc.) nicht mehr ausreichend abgefangen werden kann.

In Figur 5 ist zu sehen, dass ein oberer Rand der Seitenwände 14 , und hier insbesondere der längsverlaufenden Seitenwände 14, halbrunde Aussparungen 32 aufweist, so zum Beispiel im Bereich der Längsgriffleisten. Der Kasten 10 hat am Boden 16 einen Stapelfuß 24, der angepasst an die kreisförmigen Öffnungen 17 zumindest an den längsverlaufenden Seiten eine wellige Gestalt aufweist, die den kreisförmigen Öffnungen 17 entspricht. Die Aussparungen 32 in dem oberen Rand des Kastens 10 korrespondieren entsprechend mit der welligen Kontur des Stapelfußes 24 , sodass bei einem Stapeln zweier Kästen 10 aufeinander der Stapelfuß 24 es oberen Kastens 10 in den oberen Rand des unteren Kastens 10 eingesetzt werden kann, wodurch sich eine Stapelstabilität erhöht.

Figur 7 eine Detailansicht des erfindungsgemäßen Kastens 10 entlang des Schnitts G-G. Durch eine Strichpunkt-Linie angedeutet ist eine NRW-Flasche 40 in die dargestellte Flaschenaufnahme 11 eingesetzt. Am Boden 16 der Flaschenaufnahme 11 ist im Bereich der Öffnung 17 ein Vorsprung zum Fixieren eines Flaschenbodens 15 der Flasche 40 vorgesehen, der den Boden 41 der Flasche 40 beim Eintauchen in die Öffnung 17 einfängt und diesen klemmt. So wird die Flasche 40 fest in der Öffnung 17 gehalten. Der Vorsprung 15 zum Fixieren ragt dabei in die Öffnung 17 hinein, ist einstückig mit dem Boden 16 verbunden und verläuft an der Innenseite der Öffnung 17 an dieser herum. In dieser Ansicht kann gut erkannt werden, dass eine Flasche mit einem geringeren Außendurchmesser durch die Öffnung 17 hindurchfallen wird, wohingegen die dargestellte Flasche 40 mit dem größeren Außendurchmesser D_{Flasche_max} eingefangen und geklemmt wird. Der Durchmesser D_{Öffnung} der Öffnung 17 des erfindungsgemäßen Kastens 10 erfüllt hierbei die Gleichung 0,9 x D_{Flasche_max} < D_{Öffnung} < 0,95 x D_{Flasche_max}.

Figur 8 ist eine Schnittansicht des in Figur 1 gezeigten Kastens entlang des Schnitts D-D von Figur 6, und Figur 9 eine Schnittansicht des in Figur 1 gezeigten Kastens entlang des Schnitts E-E von Figur 6. Beide Ansichten geben einen weiteren detaillierten Einblick in das Innere des Kastens 10 und zeigen insbesondere die Anordnung des Gefaches mit den Zick-Zack-verlaufenden Gefachewänden 18.

Figur 10 ist eine Detailansicht eine Bodenteils einer 0,5 Ltr.-NRW-Flasche 40. Genauer gesagt ist in Figur 10 ein Teil eines Flaschenkörpers bzw. Flaschenbauchs 42 sowie ein Flaschenboden 41 der 0,5 Ltr.-NRW-Flasche 40 dargestellt. Wie der Darstellung deutlich zu entnehmen ist, hat der Flaschenbauch 42 einen maximalen Außendurchmesser D_{Flasche_max}, der bei einer 0,5 Ltr.-NRW-Flasche 67,5 mm beträgt. Zum Boden 41 hin verjüngt sich der Außendurchmesser der Flasche auf einen minimalen Außendurchmesser des Flaschenkörpers (ohne Flaschenhals) D_{Flasche_min}, der deutlich kleiner ist als der Außendurchmesser D_{Flasche_max}. Der minimale Außendurchmesser D_{Flasche_min} des Flaschenkörpers kann in einem Ausführungsbeispiel dem Durchmesser D_{Öffnung} der Öffnung 17 entsprechen. Der Durchmesser D_{Öffnung} ist erfindungsgemäß ebenfalls kleiner als der maximale Durchmesser D_{Flasche_max}. Insbesondere kann der Durchmesser D_{Öffnung} in etwa 90%-95% des maximale Durchmessers D_{Flasche_max} entsprechen. Dies hat zur Folge, dass beim Einsetzen einer Flasche 40 in die entsprechende Flaschenaufnahme 11 des Kastens 10, wie in Fig. 7 dargestellt, der Flaschenboden 41 bis zu einer gewissen Tiefe in die Öffnung 17 im Kastenboden 16 eindringt, wobei die Eindringtiefe in einer Ausführungsform maximal einer Dicke des Kastenbodens entspricht. Die Flasche 40 rutscht oder fällt jedoch nicht durch und wird gleichzeitig sicher in der Öffnung 17 gehalten.

Figur 11 ist ein Ausschnitt einer perspektivischen Ansicht des Kastens 10 von unten. Deutlich zu erkennen ist hier, dass der Boden 16 an seiner Unterseite tangential zu den Öffnungen 17 verlaufende Verstärkungsrippen 36 sowie den Stapelfuß 24 verstärkende rautenförmige Stege, die die rautenförmigen Aussparungen 36 nachbilden, aufweist. Die Verstärkungsrippen 36 verlaufen in dem gezeigten Ausführungsbeispiel sowohl zwischen den im Wesentlichen rautenförmige Aussparungen 36, wie auch zwischen dem äußeren Stapelfuß 24 und den im Wesentlichen rautenförmige Aussparungen 36. Die Verstärkungsrippen 36 verleihen dem Boden 16 zusätzlich Stabilität, was vorteilhaft sein kann, insbesondere bei großen Öffnungen 17.

Die Erfindung ist nicht auf die hierin beschriebenen Ausführungsformen und die darin hervorgehobenen Aspekte beschränkt. Vielmehr ist innerhalb des durch die Ansprüche angegebenen Bereichs eine Vielzahl von Abwandlungen möglich, die im Rahmen fachmännischen Handelns liegen.

### Bezugszeichenliste

- **10**: Kasten
- **11**: Flaschenaufnahme
- **12**: Kastenrahmen
- **14**: Seitenwand
- **15**: Klemmnase
- **16**: Kastenboden
- **17**: Öffnung
- **18**: Gefachewand
- **19**: im Wesentlichen dreieckige Aussparung
- **20**: Fenster
- **22**: Steg
- **24**: Stapelfuß
- **26**: Stabilisierungsvorsprung
- **28**: Fenster/Grifföffnung
- **30**: Fenster/Grifföffnung
- **32**: wellenförmige Aussparung
- **34**: im Wesentlichen rautenförmige Aussparung
- **36**: Verstärkungsrippe
- **40**: Flasche
- **41**: Flaschenboden
- **42**: Flaschenkörper/Flaschenbauch
- **D_{Flasche_max}**: maximaler Flaschenaußendurchmesser
- **D_{Flasche_min}**: minimaler Flaschenaußendurchmesser
- **D_{Öffnung}**: Durchmesser der Öffnung

## Patentansprüche

1. Kasten (10) zur Aufnahme von darin aufzunehmenden Flaschen (40) mit einem vorgegebenen Nominaldurchmesser, wobei der Kasten (10) angepasst ist, um Flaschen mit einem Nominaldurchmesser, der kleiner ist als der vorgegebene Nominaldurchmesser der aufzunehmenden Flaschen (40), nicht aufzunehmen,
wobei der Kasten Folgendes umfasst:
einen Kastenrahmen (12),
einen Kastenboden (16), und
Gefachewände (18),
wobei der Kastenrahmen (12) Seitenwände (14) des Kastens (10) bildet und die Gefachewände (18) im Innenraum zusammen mit den Seitenwänden (14) des Kastenrahmens (12) ein Gefache mit Flaschenaufnahmen (11) ausbilden, wobei jede Flaschenaufnahme (11) zur Aufnahme einer einzelnen, von dem Kasten (10) aufzunehmenden Flasche (40) ausgebildet ist,
**dadurch gekennzeichnet, dass**
jeder Bereich des Kastenbodens (16), der zu einer Flaschenaufnahme (11) korrespondiert, eine darin mittig angeordnete, kreisrunde Öffnung (17) aufweist, deren Durchmesser D_{Öffnung} so ausgebildet ist, dass eine in der entsprechenden Flaschenaufnahme (11) aufzunehmende Flasche (40) in dieser Flaschenaufnahme (11) gehalten wird, und dass eine Flasche mit einem Nominaldurchmesser, der kleiner ist als der vorgegebene Nominaldurchmesser der aufzunehmenden Flaschen (40), durch die Öffnung (17) hindurchtritt und nicht von der Flaschenaufnahme (11) gehalten wird.

2. Kasten (10) nach Anspruch 1, wobei jede aufzunehmende Flasche (40) bedingt durch deren vorgegebenen Nominaldurchmesser einen maximalen Außendurchmesser D_{Flasche_max} aufweist und der Durchmesser D_{Öffnung} der Öffnung (17) die nachfolgende Gleichung erfüllt: $0,9 \times {D}_{Flasche _ max} < {D}_{Öffnung} < 0,95 \times {D}_{Flasche _ max} .$ insbesondere wobei der maximale Außendurchmesser D_{Flasche_max} 68,9 mm beträgt.

3. Kasten (10) nach Anspruch 1 oder 2, **dadurch gekennzeichnet, dass** am Boden (16) einer Flaschenaufnahme (11) im Bereich der Öffnung (17) mindestens ein Vorsprung (15) zum Fixieren eines Flaschenbodens (41) angeordnet ist, wobei der Vorsprung (15) in die Öffnung (17) hineinragt, vorzugsweise wobei der Vorsprung (15) einstückig mit dem Boden (16) verbunden ist, weiter vorzugsweise wobei der Vorsprung (15) an der Öffnung (17) diese umlaufend vorgesehen ist.

4. Kasten (10) nach einem der Ansprüche 1 bis 3, **dadurch gekennzeichnet, dass** der Kastenrahmen (12) eine erste Seite und eine zweite Seite hat, und dadurch, dass die parallel zu den Seitenwänden (14) der ersten Seite verlaufenden Gefachewände (18) die parallel zu den Seitenwänden (14) der zweiten Seite verlaufenden Gefachewände (18) in regelmäßigen Abständen an Schnittpunkten (21) schneiden, wobei eine Höhe der Gefachewände (18) an einem Schnittpunkt (21) maximal ist und bei der Hälfte des Abstands zwischen zwei Schnittpunkten (21) minimal ist, vorzugsweise wobei in einem Bereich, in dem die Gefachewände (18) zwischen einem Schnittpunkt (21) und einer Seitenwand (14) verlaufen, die Höhe der Gefachewände (18) ab der Hälfte des Abstands zwischen dem Schnittpunkt (21) und der Seitenwand (14) minimal ist und auf einer im Wesentlichen konstanten Höhe bleibt.

5. Kasten (10) nach Anspruch 4, **dadurch gekennzeichnet, dass** der Boden (16) Aussparungen (34) aufweist, die im Bereich der Schnittpunkte (21) der Gefachewände (18) angeordnet sind, und die vorzugsweise im Wesentlichen eine Rautenform haben, wobei die im Wesentlichen rautenförmigen Aussparungen (34) weiter vorzugsweise von einem Kasteninnenraum nach außen vorstehende Stabilisierungsstege aufweisen.

6. Kasten nach einem der Ansprüche 1 bis 5, **dadurch gekennzeichnet, dass** in den Seitenwänden (14) Öffnungen (28, 30) vorgesehen sind, optional wobei zu den Öffnungen (28, 30) hin verlaufende Enden der Gefachewände (18) in einem Steg (22) enden.

7. Kasten (10) nach einem der Ansprüche 1 bis 6, **dadurch gekennzeichnet, dass** die Gefachewände (18) Stabilisierungsvorsprünge (26), insbesondere abgerundete Stabilisierungsvorsprünge (26), aufweisen, welche in die jeweilige Flaschenaufnahme (11) hervorstehen und dazu ausgelegt sind, eine in der Flaschenaufnahme (11) aufzunehmende Flasche (40) zu stabilisieren und zu zentrieren.

8. Kasten (10) nach einem der Ansprüche 1 bis 7, **dadurch gekennzeichnet, dass** der Boden (16) Aussparungen (19) aufweist, die vorzugsweise in den Ecken der Bereiche des Kastenbodens (16) angeordnet sind, die mit den an die Seitenwände (14) angrenzenden Flaschenaufnahmen (11) korrespondieren, und die weiter vorzugsweise eine im Wesentlichen dreieckige Form haben.

9. Kasten (10) nach einem der Ansprüche 1 bis 8, **dadurch gekennzeichnet, dass** der Boden (16) an seiner Unterseite tangential zu den Öffnungen (17) verlaufende Verstärkungsrippen (36) aufweist.

10. Kasten (10) nach einem der Ansprüche 1 bis 9, **dadurch gekennzeichnet, dass** die Gefachewände (18) Fenster (20) aufweisen.

11. Kasten (10) nach einem der Ansprüche 1 bis 10, **dadurch gekennzeichnet, dass** ein oberer Rand der Seitenwände (14) Aussparungen (32) aufweist, wobei der Kasten (10) am Boden (16) einen Stapelfuß (24) aufweist, und wobei die Aussparungen (32) mit der Kontur des Stapelfußes (24) korrespondieren, sodass zwei Kästen (10) aufeinander gestapelt werden können.

12. Kasten (10) nach einem der Ansprüche 1 bis 11, **dadurch gekennzeichnet, dass** die Flaschenaufnahmen (11) ein Raster von 4 x 5, 3 x 6, oder 4 x 6 Feldern bilden.

13. Kasten (10) nach einem der Ansprüche 1 bis 10, **dadurch gekennzeichnet, dass** der Kasten (10) einstückig als Spritzgussteil ausgestaltet ist.

14. Kasten (10) nach einem der Ansprüche 1 bis 13, **dadurch gekennzeichnet, dass** das Material des Kastens (10) ein Kunststoff ist., vorzugweise wobei der Kunststoff ausgewählt ist aus Polyethylen hoher Dichte (HDPE) und/oder Polypropylen (PP).

15. Kasten (10) nach einem der Ansprüche 1 bis 14, wobei jede Flaschenaufnahme (11) an eine Flasche mit einem maximalen Durchmesser D_{Flasche_max} von 68,9 mm angepasst ist.
